# EUROPÄISCHE PATENTSCHRIFT

(11) **EP 1 304 940 B1**
(45) Veröffentlichungstag und Bekanntmachung des Hinweises auf die Patenterteilung: **04.08.2004**
(21) Anmeldenummer: 01956362.6
(22) Anmeldetag: 25.07.2001
(51) Int. Cl.: A43C 1/00, A43C 11/00

(54) **SCHUH, INSBESONDERE SPORTSCHUH**
SHOE, ESPECIALLY A SPORTS SHOE
CHAUSSURE, EN PARTICULIER CHAUSSURE DE SPORT

(30) Priorität: 04.08.2000 DE 20013472 U
(43) Veröffentlichungstag der Anmeldung: 02.05.2003
(73) Patentinhaber: PUMA Aktiengesellschaft Rudolf Dassler Sport, 91074 Herzogenaurach (DE)
(72) Erfinder: SUSSMANN, Reinhold, 91443 Scheinfeld (DE)
(74) Vertreter: Gosdin, Michael
(86) Internationale Anmeldenummer: PCT/DE2001/002775
(87) Internationale Veröffentlichungsnummer: WO 2002/011575

(56) Entgegenhaltungen:
- EP-B- 0 559 648
- WO-A-85/03207
- WO-A-98/06288
- DD-A- 89 796
- US-A- 5 469 640
- PATENT ABSTRACTS OF JAPAN vol. 1998, no. 08, 30. Juni 1998 (1998-06-30) -& JP 10 057110 A (MIZUNO CORP), 3. März 1998 (1998-03-03)

## Beschreibung

Die vorliegende Erfindung betrifft einen Schuh, insbesondere Sportschuh mit seitlich vorgesehener Schnürung gemäß dem Oberbegriff des Anspruchs 1.

Ein derartiger Schuh ist aus der DD-Patentschrift 89 796 bekannt. Dort ist über dem Rist ein Schild vorgesehen, der die unter diesem Schild zur Befestigung des Schuhes am Fuß vorhandenen Befestigungsmittel abdeckt. Der Schild ist vorn am Schuh befestigt und bildet eine Art Abdeckzunge, welche an beiden Seitenrändern eine Anzahl von Schnürlöchern aufweist. Diesen Schnürlöchern steht jeweils eine Reihe von weiteren Schnürlöchern mit Abstand gegenüber, die in am Schaft befestigten Lappen vorgesehen sind. Je nach Schnürung auf beiden Seiten kann die Lage des Schildes und die Stärke der Schnürung verändert werden. Der Schild und die zugeordneten Schnürungen können auch als alleinige Verschlussmittel vorgesehen sein.

Das Schließen des Schuhes und das Lösen des Verschlusses mittels der beiden Schnürungen ist relativ kompliziert und erfordert einen erheblichen Zeitaufwand.

Mit der vorliegenden Erfindung soll daher die Aufgabe gelöst werden, eine Schnürung der bekannten Art so auszubilden, dass sowohl ein Schnellverschluß als auch ein schnelles Lösen des Verschlusses erreicht werden kann.

Gelöst wird diese Aufgabe durch die Merkmale des Anspruchs 1.

Durch die Anwendung einer im wesentlichen formstabilen Zuglasche mit einer einzigen Zugstelle und Zugverbindung kann die Zuglasche mit einem kurzen Zug und einer gegebenenfalls anschließenden Schlaufenbildung schnell in die Schließstellung gebracht und ebenso schnell durch Öffnen der Schlaufe wieder gelöst werden. Dies ist besonders vorteilhaft bei Schuhen, die beispielsweise bei Triathlon-Wettbewerben verwendet werden, da hier die Rüstzeiten, d.h. die benötigten Zeiten für das Anund Ausziehen derartiger Schuhe, das Wettbewerbsergebnis stark beeinflussen.

Weitere vorteilhafte Einzelheiten der Erfindung sind in den Unteransprüchen angegeben und werden nachfolgend anhand der in der Zeichnung veranschaulichten Ausführungsbeispiele näher beschrieben. Es zeigen:
- Fig. 1: eine Draufsicht auf einen erfindungsgemäßen Schuh,
- Fig. 2: eine Seitenansicht des Schuhes gemäß Fig. 1,
- Fig. 3: eine Draufsicht auf einen Schuh mit besonderer Verspannung über den Rist,
- Fig. 4: eine Seitenansicht des Schuhes gemäß Fig. 3,
- Fig. 5: eine vergrößerte Ansicht des Kreisausschnitts der Fig. 4 in einer Frontansicht im Schnitt,
- Fig. 6: in der Draufsicht eine weitere Ausführungsform eines erfindungsgemäßen Schuhes und
- Fig. 7: eine Draufsicht auf den erfindungsgemäßen Schuh gemäß Fig. 6, jedoch mit einem Zentraldrehverschluß zum Schließen und Öffnen der seitlichen Schnürung.

In den Fig. 1 und 2 ist ein Schuh 1 mit seitlicher Schnürung 2 gezeigt. Diese ist beim Ausführungsbeispiel an der Schnürseite 3, hier der Innenseite 1.1 des Schuhes 1, vorgesehen. Für die Schnürung 2 sind zwei Reihen 4 und 5 von Schnürlöchern 4.1, 4.2, 4.3 bzw. 5.1, 5.2, 5.3 vorgesehen. Die erste Reihe 4 von Schnürlöchern ist an der Sohle 6 im Bereich derselben oder an wenigstens einer, beispielsweise auch am Schuhschaft angebrachten, nach oben ragenden Lasche bzw. den dargestellten Laschen 7.1, 7.2, 7.3 vorgesehen. Die zweite Reihe 5 von Schnürlöchern ist an einem als Zuglasche 8 ausgebildeten, über den Rist 9 frei beweglich vorgesehenen Schild im Abstand von der ersten Reihe 4 der Schnürlöcher angebracht. Die Zuglasche 8 selbst besitzt auf der der Reihe 5 von Schnürlöchern in Zugrichtung gegenüberliegenden Stelle eine einzige Zugstelle 8.1, an welcher sie mit einer in ihrer Länge 10.1 veränderbaren und arretierbaren Zugverbindung 10 fest verbunden ist. Die beim Ausführungsbeispiel als Zugband oder Zugkordel ausgebildete Zugverbindung 10 ihrerseits ist durch ein Schnürloch 11.1 einer Zuglasche 11 hindurchgeschleift. Die hintere Zuglasche 11 ist auf der der Schnürseite 3 gegenüberliegenden Seite, hier der Außenseite 1.2 des Schuhes 1, befestigt. Diese Außenseite 1.2 ist die eigentliche Verschlußseite 12 des Schuhes 1, wie später noch erläutert werden wird. Die Schnürseite 3 kann mit gleichem Ergebnis auch auf der Außenseite 1.2 und die Verschlußseite 12 auf der Innenseite 1.1 des Schuhes 1 vorgesehen sein.

Bevorzugt erstreckt sich die hintere Zuglasche 11 von der Ferse 1.3 des Schuhes 1 aus in Zugrichtung zum oberen Ristbereich 9.1 oder zum mittleren Ristbereich 9.2.

Sie kann in einem Bereich vor dem Knöchel bis unterhalb des Knöchels liegen und sie ist mit dem Schuh 1 fest oder beweglich derart verbunden oder steht derart in Wirkverbindung, dass sie in Verschlussrichtung auf Zug beanspruchbar ist. An ihrem ristseitigen freien Ende 11.2 befindet sich das Schnürloch 11.1.

Die Zuglasche 8 besteht aus einem zugfesten, biegeelastischen Material mit geringem Reibungskoeffizienten. Als geeignet haben sich Kunststoffe aus oder auf der Basis von Polyamid, Polyethylen oder Polyurethan erwiesen. Es sind jedoch auch andere Kunststoffe oder Materialien geeignet, beispielsweise Metalle, wie nichtrostender Stahl, Federbronce oder dgl.. Vorzugsweise besitzt die Zuglasche 8 eine Dicke von etwa 0,2 bis 3 mm, insbesondere von etwa 0,3 bis 2 mm. Sie kann aus einer einzigen Platte bestehen. Mit Vorteil besitzt sie jedoch drei oder mehr sich fächerartig von der Zugstelle 8.1 zur Schnürseite 3 hin erstreckende Finger 8.2, 8.3, 8.4, an deren freien Enden sich jeweils ein Schnürloch 5.1, 5.2 bzw. 5.3 der zweiten Reihe 5 von Schnürlöchern befindet.

Durch die beiden Reihen 4 und 5 von Schnürlöchern ist ein Schnürsenkel 13 zickzackförmig von einer Reihe zur anderen hindurchgezogen. Dessen vorderes Ende 13.1 ist zunächst durch ein auf der Verschlußseite 12 vorhandenes vorderstes Schnürloch 19.1 einer Lasche 19 hindurchgezogen und dann auf der Schnürseite 3 im Bereich des Vorderschuhes 1.4, vorzugsweise im Bereich der Sohle 6, insbesondere oberhalb derselben, befestigt.

Die Befestigung kann aber auch bereits nach dem Durchschleifen durch das Schnürloch 5.1 erfolgen, wenn die Lasche 19 und dessen Schnürloch 19.1 nicht als notwendig erachtet werden. Auch kann die Befestigung des vorderen Endes 13.1 des Schnürsenkels 13 nach dem Durchschleifen durch das Schnürloch 4.1 auf der Verschlussseite 12 erfolgen.

Der hintere freie Teil 13.2 des Schnürsenkels 13 ist durch ein Schnürloch 14.1 einer von der Ferse 1.3 zum oberen Ristbereich 9.1 auf Zug belastbaren Zuglasche 14 hindurchgeschleift. Er ist vorzugsweise in der Verschlußstellung arretierbar, kann aber auch in anderen Stellungen arretierbar sein.

Die Arretierung kann am Schuh 1 auf der Schnürseite 3 oder auf der Verschlussseite 12 fest oder vorzugsweise veränderbar vorgenommen werden. Die Arretierung kann bei freier Wahl der Länge des spannenden Teils des Schürsenkels 13 entsprechend der notwendigen Schnürspannung, beispielsweise durch Befestigung mittels einer Druckknopfreihe, eines Klettverschlusses, eines Hebelverschlusses oder durch Binden mit dem freien Ende 10.2 der Zugverbindung 10 erfolgen. Beim Ausführungsbeispiel gemäß den Fig. 1 bis 4 erfolgt die Befestigung und Längenfestlegung durch Schnüren mit der Zugverbindung 10.

Das freie Ende 10.2 der als Zugband oder Zugkordel ausgebildeten Zugverbindung 10 kann mit dem hinteren freien Teil 13.2 des Schnürsenkels 13, beispielsweise durch Binden einer Schleife, miteinander verbunden werden.

Die Wirkungsweise der erfindungsgemäßen Schnürung ist folgende:

Beim Ziehen am hinteren freien Teil 13.2 des Schnürsenkels 13 werden die beiden Reihen 4 und 5 von Schnürlöchern in bekannter Weise gegeneinander gezogen. Mit dieser Maßnahme wird im wesentlichen der Schuh 1 an die Form des Fußes angepasst. Wird nun der freie hintere Teil 13.2 des Schnürsenkels 13 mit dem freien Ende 10.2 der Zugverbindung 10 festgezurrt und zu einer Schleife gebunden, dann wird einerseits die Schnürung 2 leicht nachgespannt, im wesentlichen jedoch die Zuglasche 8 in Richtung der Ferse 1.3 gezogen und dadurch ein schnelles Verschließen des Schuhes 1 erreicht. Umgekehrt wird beim Öffnen der Schleife die Zuglasche 8 sofort entlastet, so dass eine sehr schnelle Öffnung des Schuhes 1 eintritt, ohne dass sich die Schnürung 2 stark lösen muß. Aus der Wirkungsweise der Schnüranordnung, sowie aus der Ausbildung der Zuglasche 8 mit der Zugverbindung 10 ergibt sich auch, dass im Ausführungsbeispiel die Außenseite 1.2 des Schuhes als Verschlußseite 12 bezeichnet ist, weil der eigentliche Schließvorgang und Öffnungsvorgang hier stattfindet.

Die Schnürung 2 muß nicht unbedingt an der Seite bzw. Schnürseite des Schuhes 1 erfolgen. Sie kann auch nach oben bis zum Rist 9 und eventuell sogar über diesen hinaus bis zur Verschlußseite 12 angeordnet sein. Dies ist abhängig von der zum Schließen benötigten Länge 10.1 der Zugverbindung 10.

Vorzugsweise besteht der Schnürsenkel 13 aus einem Material mit geringem Reibungskoeffizienten. Geeignet sind beispielsweise Kunststoffe aus oder auf der Basis von Polyamid, Polyimid, Polyacryl oder Polyester. Auch die Zugverbindung 10 kann aus einem dieser Materialien bestehen.

Vorteilhaft besteht jedoch die Zugverbindung 10 mit dem freien Teil 10.2 und der hintere Teil 13.2 des Schnürsenkels 13 aus einem Material mit einem höheren Reibungskoeffizienten oder sie sind so hergestellt, dass sie einen höheren Reibungskoeffizienten aufweisen. Hierdurch kann eine bessere Schließkraft der zu bindenden Schleife erzeugt werden. Diese Teile können auch aus Baumwolle bestehen. Der hintere Teil 13.2 des Schnürsenkels 13 mit höherem Reibungskoeffizienten ist am übrigen Teil befestigt, beispielsweise durch Annähen und/oder Verkleben der beiden Schnürsenkelteile 13, 13.2 aneinander bzw. miteinander. Der Schnürsenkel 13 und die Zugverbindung 10 bestehen vorzugsweise aus einem Gewebe oder Gewirke. Der Schnürsenkel 13 ist bevorzugt als Band ausgebildet. Als vorteilhaft hat sich ein Gewebeband erwiesen, welches stärkere Querrippen besitzt, also nach Art eines Ripsstoffes hergestellt ist.

Gemäß einer vorteilhaften Weiterbildung der Erfindung kann eine weitere Verbesserung der Schnürung über den Rist 9, beispielsweise im mittleren Ristbereich 9.2 bzw. im Bereich des Mittelfußes, durch ein besonderes Spannelement 15 erreicht werden, wie dies anhand der Fig. 3 bis 5 dargestellt ist. Das Spannelement 15 ist auf der Verschlußseite 12, beispielsweise im Sohlenbereich oder Schaftbereich, befestigt. Das Spannelement 15 verläuft über den Rist 9, vorzugsweise über einen mittleren Ristbereich 9.2 und/oder gegebenenfalls über einen vorderen Ristbereich 9.3 bzw. im Bereich des Vorderfußes zwischen Mittelfuß und den Zehengrundgelenken. Das zur Schnürseite 3 verlaufende Teil des Spannelements 15 ist mit dem Endteil 15.1 durch eine bzw. durch die insbesondere rechteckige, am Schuh 1 fest angebrachte Schnüröse 4.2 geschleift und an einer beweglichen Schnüröse 4.4 fest befestigt. Durch die Schnüröffnung 4.4.1 der beweglichen Schnüröse 4.4 ist der Schnürsenkel 13 hindurchgeschleift.

Die Wirkungsweise dieser Anordnung ist folgende:

Beim Zug am Schnürsenkel 13 wird die bewegliche Schnüröse 4.4 in Richtung des Ristes 9 gezogen. Dadurch wird der an der Schnüröse 4.4 befestigte Endteil 15.1 des Spannelements 15 ebenfalls in Richtung zum Rist 9 gezogen und dadurch der Abstand 16 zwischen den Schnürösen 4.2 und 4.4 vergrößert. Somit wird die Zuglänge 17 des Spannelements 15 zwischen seiner Befestigungstelle am Schuh 1 und seiner Umschlingung 18 der Schnüröse 4.2 verkleinert und damit eine gesonderte Verspannung über den Rist 9 erreicht.

Das Spannelement 15 besteht aus einem möglichst zugfesten Material, wie beispielsweise Leder, Textilmaterial oder Kunststoff. Es kann am Schaftmaterial angebracht, beispielsweise aufgenäht und/oder aufgeklebt sein.

Anstelle der Verwendung eines Schnürsenkels kann zum Schließen des Schuhes auch ein seilartiges Spannelement verwendet werden, das mittels eines Zentraldrehverschlusses betätigt werden kann, wie dies beispielsweise aus der EP 0 559 648 B1 bekannt ist.

Bei dem in Fig. 6 dargestellten Ausführungsbeispiel ist ein Verschluß dargestellt, bei dem die Schließspannung nicht so stark zur Ferse hin wirkt, wie beim Ausführungsbeispiel gemäß den Fig. 1 bis 4. Hier ist die Zugverbindung 10 im mittleren Schuhbereich 20 für den Mittelfuß unmittelbar oder mittelbar, beispielsweise über eine Lasche oder Schlaufe, am Schuh 1 befestigt. Die Befestigung erfolgt an oder oberhalb der Sohle 6. Die Zuglasche 8 besitzt anstelle der Zugstelle 8.1 ein Schnürloch 8.1.1. Das freie Ende 10.2 der Zugverbindung 10 ist zunächst durch das Schnürloch 8.1.1 der Zuglasche 8 und anschließend durch das Schnürloch 11.1 der hinteren Zuglasche 11 (siehe Figur 2) hindurchgeschleift. Je nachdem, ob die Befestigung der Zugverbindung 10 weiter vorn oder weiter hinten im mittleren Schuhbereich 20 vorgesehen wird, kann die Zugspannung mehr oder weniger in Richtung quer zum Rist oder mehr in Richtung der Ferse 1.3 ausgerichtet werden. Der Effekt der Schnellöffnung und des Schnellverschlusses bleibt vollständig erhalten.

Das freie Ende 13.2 des Schnürsenkels 13 kann, wie in Fig. 6 dargestellt, vom hintersten Schnürloch 14.1 aus über den oberen Bereich 9.1 des Ristes 9 zur Verschlußseite 12 gezogen und dort vorzugsweise in etwa gleicher Höhe oder auch tiefer befestigt oder befestigbar sein, beispielsweise an der Befestigungsstelle 21. Auf der Oberseite des den Rist 9 überquerenden freien Ende 13.2 kann ein Klettverschlussteil 22 angebracht sein. Entsprechend ist auf der Unterseite des freien Endes 10.2 der Zugverbindung 10 ein Klettverschlussteil 23 angebracht, welches das Gegenstück zu dem Klettverschlußteil 22 bildet. Durch eine feste oder eine einstellbare Befestigung des freien Endes 13.2 und durch Ziehen am freien Ende 10.2 der Zugverbindung 10, Überführung über den Rist 9 auf das freie Ende 13.2 und Aufeinanderdrücken der Klettverschlussteile 22 und 23 werden die Enden 13.2 und 10.2 der Zugverbindung 10 schnell, fest und leicht lösbar miteinander verbunden. Anstelle des Klettverschlusses 22, 23 können auch andere Schnellverschlussarten eingesetzt werden.

Beispielsweise können ein- oder beidseitige Druckknopfreihen, ein verstellbarer Hebelverschluß oder an sich bekannte Schnellspannverschlüsse vorgesehen sein.

Auch die Verwendung eines seilartigen Spannelements 24 in Verbindung mit einem Zentraldrehverschluß 25 gemäß der EP 0 559 648 B1 kommt bei dieser Ausführungsvariante in Betracht, wie dies in Fig. 7 dargestellt ist.

## Patentansprüche

1. Schuh (1), insbesondere Sportschuh, mit seitlich vorgesehener Schnürung (2), wobei ein Schnür- oder Spannelement (13) zickzackförmig abwechselnd durch Schnürlöcher von zwei einander gegenüberliegenden Reihen (4, 5) von Schnürlöchern (4.1, 4.2, 4.3 bzw. 5.1, 5.2, 5.3) gezogen ist, von denen die erste Reihe (4) auf der Schnürseite (3) an oder oberhalb der Sohle (6) vorgesehen ist und die zweite Reihe (5) ebenfalls auf der Schnürseite (3), jedoch der ersten Reihe (4) im Abstand gegenüberliegend, an einem über den Rist (9) verlaufenden Schild vorgesehen ist, dessen Lage relativ zum Rist (9) veränderbar ist, **dadurch gekennzeichnet, dass** der Schild eine frei bewegbare, im wesentlichen formstabile, jedoch biegeelastische Zuglasche (8) ist, die auf der der Schnürseite (3) gegenüberliegenden Seite, nämlich der eigentlichen Verschlussseite (12) des Schuhes (1), eine einzige Zugstelle (8.1 bzw. 8.1.1) besitzt, über welche sie mit einer in ihrer Länge (10.1) verstellbaren und arretierbaren Zugverbindung (10) mit dem Schuh (1) gekuppelt ist.

2. Schuh nach Anspruch 1, **dadurch gekennzeichnet, dass** die Zugverbindung (10) mit dem Schuh (1) derart gekuppelt ist, dass bei Verkleinerung der Länge (10.1) der Zugverbindung (10) die Zuglasche (11) in Richtung der sich von der Schnürseite (3) über den Rist (9) in Richtung zur Ferse (1.3) auf der Verschlussseite (12) einstellenden Schließspannung relativ zum Rist (9) bewegbar ist.

3. Schuh nach Anspruch 1 oder 2, **dadurch gekennzeichnet, dass** die Zugverbindung (10) auf der Verschlussseite (12) in einem Bereich von vor dem Knöchel bis unterhalb des Knöchels mit dem Schuh (1) derart verbunden oder in Wirkverbindung steht oder zu bringen ist, dass sie auf Zug in Verschlussrichtung beanspruchbar ist.

4. Schuh nach einem der Ansprüche 1 bis 3, **dadurch gekennzeichnet, dass** die Zugverbindung (10) mit der Zuglasche (8) fest verbunden ist und das freie Ende (10.2) durch ein Schnürloch (11.1), insbesondere einer hinteren Zuglasche (11), auf der Verschlussseite (12) hindurchgeschleift ist und das Schnürloch (11.1) im Bereich von vor dem Knöchel bis zum Knöchel und gegebenenfalls unterhalb desselben vorgesehen ist.

5. Schuh nach einem der Ansprüche 1 bis 3, **dadurch gekennzeichnet, dass** die Zugstelle (8.1) der Zuglasche (8) als Schnürloch (8.1.1) ausgebildet ist und dass die Zugverbindung (10) im Schuhbereich (20) für den Mittelfuß unmittelbar oder mittelbar am Schuh (1) befestigt, durch das Schnürloch (8.1.1) der Zuglasche (8) und anschließend durch das Schnürloch (11.1) der hinteren Zuglasche (11) hindurchgeschleift ist.

6. Schuh nach Anspruch 5, **dadurch gekennzeichnet, dass** das freie Ende (13.2) des Schnür- oder Spannelements (13) und/oder das freie Ende (10.2) der Zugverbindung (10) den Rist (9) im oberen Ristbereich (9.1) zur jeweils anderen Schuhseite (3 bzw. 12) übergreift bzw. übergreifen und sich die Enden (10.2; 13.2) zum Teil überdecken und mittels lösbarer Verbindungselemente verbindbar sind.

7. Schuh nach Anspruch 6, **dadurch gekennzeichnet, dass** die Verbindungselemente aus einem Klettverschluß, aus einem Druckknopfverschluß, aus Druckknopfverschlüssen oder einem verstellbaren Hebelverschluß bestehen.

8. Schuh nach einem der Ansprüche 1 bis 7, **dadurch gekennzeichnet, dass** das Schnür- oder Spannelement (13) im Bereich des Vorderschuhes (1.4) nach seinem Durchschleifen durch das vorderste Schnürloch (19.1, bzw. 5.1, bzw. 4.1) am Vorderschuh (1.4) befestigt und der rückwärtige Teil (13.2) des Schnüroder Spannelements (13) nach seinem Durchschleifen durch das hinterste Schnürloch (14.1) der Schnürseite (3) fixiert oder fixierbar ist bzw. in Verschlussstellung fixierbar ist.

9. Schuh nach einem der Ansprüche 1 bis 8, **dadurch gekennzeichnet, dass** das vorderste Schnürloch (19.1) auf der der Schnürseite (3) gegenüberliegenden Verschlußseite (12) des Schuhes (1) vorgesehen und der durch dieses hindurchgeschleifte vordere Teil (13.1) des Schnür- oder Spannelements (13) auf der Schnürseite (3) mit dem Schuh (1) verbunden ist.

10. Schuh nach einem der Ansprüche 1 bis 9, **dadurch gekennzeichnet, dass** die Zugverbindung (10) aus einem Zugband oder aus einer Zugkordel besteht.

11. Schuh nach Anspruch 10, **dadurch gekennzeichnet, dass** das Zugband oder die Zugkordel (10) an der Zuglasche (8) fest angebracht und am Schuh (1) durch eine Schnüröffnung (11.1) geschleift ist, und dass das freie Ende (10.2) des Zugbandes bzw. der Zugkordel (10) und der rückwärtige Teil (13.2) des Schnür- oder Spannelements (13), insbesondere durch eine Schleifenbindung, miteinander verbindbar sind.

12. Schuh nach einem der Ansprüche 1 bis 11, **dadurch gekennzeichnet, dass** das Schnür- oder Spannelement (13) zumindest im Schnürbereich der Schnürloch-Reihen (4, 5) aus einem Material mit geringer Gleitreibung besteht.

13. Schuh nach Anspruch 12, **dadurch gekennzeichnet, dass** das Schnür- oder Spannelement (13) zumindest im Schnürbereich aus einem Kunststoff aus oder auf der Basis von Polyamid, Polyimid, Polyacetat, Polyacryl oder Polyester besteht.

14. Schuh nach einem der Ansprüche 1 bis 13, **dadurch gekennzeichnet, dass** bei Verwendung eines Schnürsenkels (13) dieser aus einem Gewebe oder Gewirke besteht.

15. Schuh nach Anspruch 14, **dadurch gekennzeichnet, dass** der Schnürsenkel (13) als Band ausgebildet ist.

16. Schuh nach Anspruch 15, **dadurch gekennzeichnet, dass** das Band Querrippen nach Art eines Ripsbandes aufweist.

17. Schuh nach einem der Ansprüche 1 bis 16, **dadurch gekennzeichnet, dass** die als Zugband bzw. als Zugkordel ausgebildete Zugverbindung (10) und der rückwärtige Teil (13.2) des Schnür- oder Spannelements (13) derart ausgebildet sind, dass sie einen relativ großen Reibungskoeffizienten aufweisen oder/und diese aus einem Material mit derartigen Eigenschaften bestehen.

18. Schuh nach einem der Ansprüche 1 bis 17, **dadurch gekennzeichnet, dass** die Zuglasche (8) aus einem Kunststoff mit geringem Reibungskoeffizienten besteht.

19. Schuh nach Anspruch 18, **dadurch gekennzeichnet, dass** die Zuglasche (8) aus einem Material aus oder auf der Basis von Polyamid, Polyimid, Polyethylen oder Polyurethan besteht.

20. Schuh nach einem der Ansprüche 1 bis 19, **dadurch gekennzeichnet, dass** die Zuglasche (8) eine Dicke von etwa 0,2 mm bis 3 mm, insbesondere von etwa 0,3 mm bis 2 mm, besitzt.

21. Schuh nach einem der Ansprüche 1 bis 20, **dadurch gekennzeichnet, dass** die Zuglasche (8) zur Verschlussseite (12) hin eine einzige Zugstelle (8.1) und zur Schnürseite (3) hin die zweite Reihe (5) mit wenigstens drei Schnürlöchern (5.1; 5.2; 5.3) aufweist.

22. Schuh nach Anspruch 21, **dadurch gekennzeichnet, dass** die Zuglasche (8) drei oder mehr von der Zugstelle (8.1) ausgehende und sich zur Schnürseite (3) hin erstreckende Finger (8.2; 8.3; 8.4) aufweist und an jedem Fingerende je ein Schnürloch (5.1; 5.2; 5.3) vorgesehen ist.

23. Schuh nach Anspruch 22, **dadurch gekennzeichnet, dass** die Finger (8.2; 8.3; 8.4) von der Befestigungsstelle (8.1) aus in Richtung der Schnürseite (3) fächerartig aufgeteilt sind.

24. Schuh nach einem der Ansprüche 1 bis 23, **dadurch gekennzeichnet, dass** am Schuh (1) auf der Verschlussseite (12) eine sich von der Ferse (1.3) in Richtung zum oberen Ristbereich (9.1) erstreckende Zuglasche (11) vorgesehen ist, deren ristseitiges freies Ende (11.2) mit der Zugverbindung (10) in Wirkverbindung steht.

25. Schuh nach Anspruch 24, **dadurch gekennzeichnet, dass** das freie Ende (11.2) mit einem Schnürloch (11.1) versehen ist, durch das das Zugband bzw. die Zugkordel (10) hindurchgeschleift ist.

26. Schuh nach einem der Ansprüche 1 bis 25, **dadurch gekennzeichnet, dass** ein auf der Verschlussseite (12) befestigtes und von dort aus über den Rist (9) verlaufendes Spannelement (15) auf der Schnürseite (3) dadurch spannbar ist, dass es durch ein festes Schnürloch (4.2) auf der Schnürseite (3) hindurchgeschleift und sein Endteil (15.1) mit einem beweglichen Schnürelement (4.4) fest verbunden ist, und dass das Schnür- oder Spannelement (13) durch eine Schnüröffnung (4.4.1) des beweglichen Schnürelements (4.4) geschleift ist.

27. Schuh nach Anspruch 26, **dadurch gekennzeichnet, dass** das Spannelement (15) im Bereich des Mittelfußes oder im Bereich zwischen Mittelfuß und den Zehengrundgelenken vorgesehen ist.

28. Schuh nach Anspruch 26 oder 27, **dadurch gekennzeichnet, dass** das als Zuglasche ausgebildete Spannelement (15) aus Leder, aus zugfestem Stoff oder aus Kunststoff besteht.

29. Schuh nach einem der Ansprüche 1 bis 28, **dadurch gekennzeichnet, dass** die Schnürung (2) auf der Innenseite (1.1) des Schuhes (1) vorgesehen ist.

30. Schuh nach einem der Ansprüche 1 bis 29, **dadurch gekennzeichnet, dass** ein seilartiges Spannelement (13) vorgesehen ist, das mittels eines Zentraldrehverschlusses betätigbar ist.

## Claims

1. Shoe (1), especially an athletic shoe, with side lacing (2), a lacing or tensioning element (13) being pulled in a zigzag alternatingly through eyelets of two rows (4, 5) of eyelets (4.1, 4.2, 4.3 and 5.1, 5.2, 5.3) opposite one another, of which the first row (4) on the lace side (3) is on or above the sole (6), and the second row (5) likewise on the lace side (3), but opposite the first row (5) at a distance, is on a shield which runs over the instep (9), which shield has a location which can change relative to the instep (9), **characterized in that** the shield is a freely movable tension flap (8) which has an essentially stable shape, but which is flexurally elastic, and which on the side opposite the lace side (3), specifically the actual closing side (12) of the shoe (1), has a single pulling site (8.1 or 8.1.1) via which it is coupled to the shoe (1) with a tension connection (10) which can be locked and which is adjustable in its length (10.1).

2. Shoe as claimed in claim 1, wherein the tension connection (10) is coupled to the shoe (1) such that when the length (10.1) of the tension connection (10) is reduced the tension flap (11) can be moved relative to the instep (9) in the direction of the closing tension which is established from the lace side (3) via the instep (9) in the direction to the heel (1.3) on the closing side (12).

3. Shoe as claimed in claim 1 or 2, wherein the tension connection (10) on the closing side (12) in the area from in front of the ankle to underneath the ankle is connected to the shoe (1) or is or can be dynamically connected to it such that it can be tensile-stressed in the closing direction.

4. Shoe as claimed in one of claims 1 to 3, wherein the tension connection (10) is permanently connected to the tension flap (8) and the free end (10.2) is looped through an eyelet (11.1), especially of the rear tension flap (11), on the closing side (12) and the eyelet (11.1) is located in the area from in front of the ankle to the ankle and optionally underneath it.

5. Shoe as claimed in one of claims 1 to 3, wherein the pulling site (8.1) of the tension flap (8) is made as an eyelet (8.1.1) and wherein the tension connection (10) in the shoe area (20) for the middle foot is attached to the shoe (1) directly or indirectly, looped through the eyelet (8.1.1.) of the tension flap (8) and then through the eyelet (11.1) of the rear tension flap (11).

6. Shoe as claimed in claim 5, wherein the free end (13.2) of the lace or tension element (13) and/or the free end (10.2) of the tension connection (10) crosses or cross the instep (9) in the upper instep area (9.1) to the other side (3 or 12) of the shoe at the time and the ends (10.2; 13.2) in part overlap and can be connected by means of detachable connecting elements.

7. Shoe as claimed in claim 6, wherein the connecting elements consist of a velcro closure, of a snap fastener closure, of snap fastener closures, or an adjustable lever closure.

8. Shoe as claimed in one of claims 1 to 7, wherein the lace or tension element (13) in the area of the front shoe (1.4) after looping through the frontmost eyelet (19.1 or 5.1 or 4.1) is attached to the front shoe (1.4) and the rear part (13.2) of the lace or tension element (13) is fixed or can be fixed after its looping through the rearmost eyelet (14.1) of the lace side (3) or can be fixed in the closed position.

9. Shoe as claimed in one of claims 1 to 8, wherein the frontmost eyelet (19.1) is on the closing side (12) of the shoe (1) opposite the lace side (3) and the front part (13.1) of the lace or tension element (13), which part has been looped through the frontmost eyelet, is connected on the lace side (3) to the shoe (1).

10. Shoe as claimed in one of claims 1 to 9, wherein the tension connection (10) consists of a tension strip or a tension cord.

11. Shoe as claimed in claim 10, wherein the tension strip or tension cord (10) is securely attached to the tension flap (8) and is looped on the shoe (1) through the lace opening (11.1), and wherein the free end (10.2) of the tension strip or tension cord (10) and the rear part (13.2) of the lace or tension element (13), can be connected to one another especially by a tying a loop.

12. Shoe as claimed in one of claims 1 to 11, wherein the lace or tension element (13) consists of a material with low sliding friction at least in the lace area of the rows (4, 5) of eyelets.

13. Shoe as claimed in claim 12, wherein the lace or tension element (13) at least in the lace area consists of or is based on polyamide, polyimide, polyacetate, polyacrylic or polyester.

14. Shoe as claimed in one of claims 1 to 13, wherein when using a shoelace (13) it consists of a woven or a knit.

15. Shoe as claimed in claim 14, wherein the shoelace (13) is made as a strip.

16. Shoe as claimed in claim 15, wherein the strip has cross ribs in the manner of a rep strip.

17. Shoe as claimed in one of claims 1 to 16, wherein the tension connection (10) which is made as a tension strip or tension cord and the rear part (13.2) of the lace or tension element (13) are made such that they have a relatively large coefficient of friction and/or they consist of a material with these properties.

18. Shoe as claimed in one of claims 1 to 17, wherein the tension flap (8) consists of a plastic with a low coefficient of friction.

19. Shoe as claimed in claim 18, wherein the tension flap (8) consists of or is based on polyamide, polyimide, polyethylene or polyurethane.

20. Shoe as claimed in one of claims 1 to 19, wherein the tension flap (8) has a thickness of roughly 0.2 mm to 3 mm, especially of roughly 0.3 mm to 2 mm.

21. Shoe as claimed in one of claims 1 to 20, wherein the tension flap (8) toward the closing side (12) has a single pulling site (8.1) and toward the lace side (3) a second row (5) with at least three eyelets (5.1; 5.2; 5.3).

22. Shoe as claimed in claim 21, wherein the tension flap (8) has three or more fingers (8.2; 8.3; 8.4) which proceed from the pulling site (8.1) and which extend toward the lace side (3) and there is one eyelet (5.1; 5.2; 5.3) at a time on each end of a finger.

23. Shoe as claimed in claim 22, wherein the fingers (8.2; 8.3; 8.4) are divided in the manner of a fan from the attachment site (8.1) in the direction of the lace side (3).

24. Shoe as claimed in one of claims 1 to 23, wherein on the shoe (1) on the closing side (12) there is a tension flap (11) which extends from the heel (1.3) in the direction to the upper instep area (9.1), which flap has an instep-side free end (11.2) which is dynamically connected to the tension connection (10).

25. Shoe as claimed in claim 24, wherein the free end (11.2) is provided with an eyelet (11.1) through which the tension strip or the tension cord (10) is looped.

26. Shoe as claimed in one of claims 1 to 25, wherein a tension element (15) which is attached on the closing side (12) and which runs from there over the instep (9) on the lace side (3) can be tensioned by its being looped through a fixed eyelet (4.2) on the lace side (2) and by its end part (15.1) being securely connected to the movable lace element (4.4) and wherein the lace or tension element (13) is looped through the lace opening (4.4.1) of the movable lace element (4.4).

27. Shoe as claimed in claim 26, wherein there is a tension element (15) in the area of the middle foot or in the area between the middle foot and the metatarsophalangeal joints.

28. Shoe as claimed in claim 26 or 27, wherein the tension element (15) which is made as a tension flap consists of leather, a material with high tensile strength, or of plastic.

29. Shoe as claimed in one of claims 1 to 28, wherein the lacing (2) is on the inside (1.1) of the shoe (1).

30. Shoe as claimed in one of claims 1 to 29, wherein there is a cable-like tension element (13) which can be actuated by means of a central turn-lock fastener.

## Revendications

1. Chaussure (1), notamment chaussure de sport, comprenant un laçage (2) latéral, un élément de laçage ou de serrage (13) étant tiré en zigzag en alternance à travers des trous de laçage de deux rangées (4, 5) de trous de laçage (4.1, 4.2, 4.3 ou 5.1, 5.2, 5.3) situées en face l'une de l'autre, dont la première rangée (4) est prévue côté laçage (3) sur ou au-dessus de la semelle (6), et la deuxième rangée (5) est également prévue côté laçage (3), mais en face et à distance de la première rangée, au niveau d'une lame s'étendant sur le cou-de-pied (9), dont la position est modifiable par rapport au cou-de-pied (9),
**caractérisée en ce que**
la lame est une languette de tirage (8) pour l'essentiel stable de forme mais flexible, qui du côté opposé au côté de laçage (3), à savoir du côté de fermeture (12) proprement dit de la chaussure, présente un seul point de tirage (8.1 ou 8.1.1.) par lequel elle est accouplée à la chaussure (1) au moyen d'un raccord de tirage (10) réglable en longueur (10.1) et blocable.

2. Chaussure selon la revendication 1,
**caractérisée en ce que**
le raccord de tirage (10) est accouplé à la chaussure (1) de telle sorte que lors d'une réduction de la longueur (10.1) du raccord de tirage (10) la languette de tirage (11) peut être déplacée par rapport au cou-de-pied (9) en direction de la tension de fermeture se produisant côté fermeture (12) depuis le côté de laçage (3) au-dessus du cou-de-pied (9) en direction du talon (1.3).

3. Chaussure selon la revendication 1 ou 2,
**caractérisée en ce que**
le raccord de tirage (10) côté fermeture (12), dans une zone d'avant la cheville jusqu'à sous la cheville, est relié à la chaussure (1) ou coopère ou peut être mis en coopération avec celle-ci de telle sorte qu'il peut être sollicité par tirage dans la direction de fermeture.

4. Chaussure selon l'une quelconque des revendications 1 à 3,
**caractérisée en ce que**
le raccord de tirage (10) est relié à demeure à la languette de tirage (8), et l'extrémité libre (10.2) est tirée côté fermeture (12) à travers un trou de laçage (11.1) notamment d'une languette de tirage (11) arrière, et le trou de laçage (11.1) est prévu dans la zone d'avant la cheville jusqu'à la cheville et le cas échéant en dessous de celle-ci.

5. Chaussure selon l'une quelconque des revendications 1 à 3,
**caractérisée en ce que**
le point de tirage (8.1) de la languette de tirage (8) présente la forme d'un trou de laçage (8.1.1.), et le raccord de tirage (10) est fixé dans la zone de chaussure (20) pour le centre du pied directement ou indirectement à la chaussure (1), puis tiré à travers le trou de laçage (8.1.1) de la languette de tirage (8) et ensuite à travers le trou de laçage (11.1) de la languette de tirage arrière (11).

6. Chaussure selon la revendication 5,
**caractérisée en ce que**
l'extrémité libre (13.2) de l'élément de laçage ou de serrage (13) et/ou l'extrémité libre (10.2) du raccord de tirage (10) chevauche(nt) le cou-de-pied (9) dans la zone de cou-de-pied supérieure (9.1) en direction respectivement de l'autre côté du cou-de-pied (3 ou 12), et les extrémités (10.2 ; 13.2) se recouvrent partiellement et peuvent être reliées au moyen d'éléments de liaison amovibles.

7. Chaussure selon la revendication 6,
**caractérisée en ce que**
les éléments de liaison sont une fermeture auto-agrippante, une fermeture à boutons-pression, des fermetures à boutons-pression ou une fermeture à levier réglable.

8. Chaussure selon l'une quelconque des revendications 1 à 7,
**caractérisée en ce que**
l'élément de laçage ou de serrage (13), dans la zone de l'avant-chaussure (1.4), après son enfilage dans le premier trou de laçage (19.1 ou 5.1 ou 4.1), est fixé à l'avant-chaussure (1.4), et la partie arrière (13.2) de l'élément de laçage ou de serrage (13), après son enfilage dans le dernier trou de laçage (14.1) du côté laçage (3), est fixée ou peut être fixée ou peut être fixée en position de fermeture.

9. Chaussure selon l'une quelconque des revendications 1 à 8,
**caractérisée en ce que**
le premier trou de laçage (19.1) est prévu côté fermeture (12) de la chaussure (1) en face du côté de laçage (3), et la partie avant (13.1) de l'élément de laçage ou de serrage (13) enfilée dans ce trou est reliée à la chaussure (1) côté laçage (3).

10. Chaussure selon l'une quelconque des revendications 1 à 9,
**caractérisée en ce que**
le raccord de tirage (10) est une bande de tirage ou un cordon de tirage.

11. Chaussure selon la revendication 10,
**caractérisée en ce que**
la bande de tirage ou le cordon de tirage (10) est fixé à demeure à la languette de tirage (8) et enfilé sur la chaussure (1) par un trou de laçage (11.1), et l'extrémité libre (10.2) de la bande de tirage ou du cordon de tirage (10) et la partie arrière (13.2) de l'élément de laçage ou de serrage (13) peuvent être reliés l'un à l'autre au moyen d'une boucle.

12. Chaussure selon l'une quelconque des revendications 1 à 11,
**caractérisée en ce que**
l'élément de laçage ou de serrage (13), du moins dans la zone de laçage des rangées de trous de laçage (4, 5), est réalisé à partir d'un matériau présentant une faible friction de glissement.

13. Chaussure selon la revendication 12,
**caractérisée en ce que**
l'élément de laçage ou de serrage (13), du moins dans la zone de laçage, est réalisé à partir d'une matière plastique en polyamide, polyimide, polyacétate, polyacryle ou polyester ou à base de ceux-ci.

14. Chaussure selon l'une quelconque des revendications 1 à 13,
**caractérisée en ce qu'**
en utilisant un lacet (13) celui-ci est en tissu ou en maille.

15. Chaussure selon la revendication 14,
**caractérisée en ce que**
le lacet (13) présente la forme d'une bande.

16. Chaussure selon la revendication 15,
**caractérisée en ce que**
la bande présente des nervures transversales du type bande en reps.

17. Chaussure selon l'une quelconque des revendications 1 à 16,
**caractérisée en ce que**
le raccord de tirage (10) en forme de bande de tirage ou de cordon de tirage et la partie arrière (13.2) de l'élément de laçage ou de serrage (13) sont configurés de telle sorte qu'ils présentent un coefficient de frottement relativement grand et/ou qu'ils sont réalisés à partir d'un matériau présentant de telles propriétés.

18. Chaussure selon l'une quelconque des revendications 1 à 17,
**caractérisée en ce que**
la languette de tirage (8) est réalisée à partir d'une matière plastique présentant un faible coefficient de frottement.

19. Chaussure selon la revendication 18,
**caractérisée en ce que**
la languette de tirage (8) est réalisée à partir d'un matériau en polyamide, polyimide, polyéthylène ou polyuréthane ou à base de ceux-ci.

20. Chaussure selon l'une quelconque des revendications 1 à 19,
**caractérisée en ce que**
la languette de tirage (8) présente une épaisseur de 0,2 mm à 3 mm environ, notamment de 0,3 mm à 2 mm environ.

21. Chaussure selon l'une quelconque des revendications 1 à 20,
**caractérisée en ce que**
la languette de tirage (8), en direction du côté de fermeture (12), présente un seul point de tirage (8.1) et en direction du côté de laçage (3) la deuxième rangée (5) avec au moins trois trous de laçage (5.1 : 5.2 ; 5.3).

22. Chaussure selon la revendication 21,
**caractérisée en ce que**
la languette de tirage (8) présente trois doigts (8.2 ; 8.3 ; 8.4) ou plus partant du point de tirage (8.1) et s'étendant en direction du côté de laçage (3), un trou de laçage (5.1 ; 5.2 ; 5.3) étant prévu à chaque extrémité de doigt.

23. Chaussure selon la revendication 22,
**caractérisée en ce que**
les doigts (8.2 ; 8.3 ; 8.4) sont écartés en forme d'éventail depuis le point de fixation (8.1) en direction du côté de laçage (3).

24. Chaussure selon l'une quelconque des revendications 1 à 23,
**caractérisée en ce qu'**
au niveau de la chaussure (1), côté fermeture (12) est prévue une languette de tirage (11) qui s'étend depuis le talon (1.3) en direction vers la zone supérieure de cou-de-pied (9.1), et dont l'extrémité libre (11.2) côté cou-de-pied est en coopération avec le raccord de tirage (10).

25. Chaussure selon la revendication 24,
**caractérisée en ce que**
l'extrémité libre (11.2) est munie d'un trou de laçage (11.1) à travers lequel on enfile la bande de tirage ou la corde de tirage (10).

26. Chaussure selon l'une quelconque des revendications 1 à 25,
**caractérisée en ce qu'**
un élément de serrage (15) fixé côté fermeture (12) et s'étendant au-dessus du cou-de-pied (9) peut être serré côté laçage (3) en l'enfilant dans un trou de laçage (4.2) fixe côté de laçage (3) et en reliant à demeure sa partie d'extrémité (15.1) à un élément de laçage mobile (4.4), et l'élément de laçage ou de serrage (13) est enfilé dans un trou de laçage (4.4.1) de l'élément de laçage mobile (4.4).

27. Chaussure selon la revendication 26,
**caractérisée en ce que**
l'élément de serrage (15) est prévu dans la zone centrale du pied ou entre la zone centrale du pied et les articulations de base des doigts de pied.

28. Chaussure selon la revendication 26 ou 27,
**caractérisée en ce que**
l'élément de serrage (15) en forme de languette de tirage est réalisé en cuir, en matériau résistant à la traction ou en matière plastique.

29. Chaussure selon l'une quelconque des revendications 1 à 28,
**caractérisée en ce que**
le laçage (2) est prévu sur la face intérieure (1.1) de la chaussure (1).

30. Chaussure selon l'une quelconque des revendications 1 à 29,
**caractérisée en ce qu'**
un élément de tirage (13) du type câble est prévu pouvant être actionné au moyen d'une fermeture rotative centrale.
